# EUROPÄISCHE PATENTSCHRIFT

(11) **EP 0 255 624 B1**
(45) Veröffentlichungstag und Bekanntmachung des Hinweises auf die Patenterteilung: **02.10.1991**
(21) Anmeldenummer: 87110067.3
(22) Anmeldetag: 11.07.1987
(51) Int. Cl.: B65F 3/04, G01G 19/40

(54) **Vorrichtung zum Entleeren von Behältern**
Apparatus for discharging receptacles
Dispositif pour vider des récipients

(30) Priorität: 21.07.1986 DE 3624590
(43) Veröffentlichungstag der Anmeldung: 10.02.1988
(73) Patentinhaber: Zöller-Kipper GmbH, 55130 Mainz (DE)
(72) Erfinder: Naab, Jakob, D-6500 Mainz 43 (DE); Dröge, Karl-Heinz, D-4972 Löhne 4 (DE); Pieperhoff, Hans Joachim, Dr., D-6501 Zornheim (DE)
(74) Vertreter: Seids, Heinrich

(56) Entgegenhaltungen:
- EP-A- 0 156 445
- DE-A- 3 332 058
- DE-A- 3 447 648

## Beschreibung

Die Erfindung betrifft eine Vorrichtung zum Entleeren von Behältern, insbesondere eine Vorrichtung zum Entleeren von Müllbehältern in den Sammelbehälter eines Müllfahrzeugs, mit einer Einschüttvorrichtung, bei der eine Hubkipp-oder Kippvorrichtung direkt oder über Zwischenglieder an einem an der Einschüttöffnung oder am Einschüttrand vorgesehenen festen Träger angebracht ist und Aufnahmeeinrichtungen für den zu entleerenden Behälter sowie sich direkt oder über die Zwischenglieder am festen Träger abstützende Antriebseinrichtungen vorgesehen sind und in die ferner ein Kraftaufnehmer einer mit Anzeige-und/oder Registriereinrichtungen ausgestatteten Wiegeeinrichtung für die Behälter einbezogen ist.

Aus der EP-A-0 156 445 ist eine Vorrichtung zum Entleeren von Behältern, die eine zusätzliche Registrier-und Aufzeichnungseinrichtung sowie Einrichtungen zum Feststellen des Gewichtes des Behälters vor und nach dem Entleervorgang aufweist. Die Feststellung des Gewichts dient als Berechnungsgrundlage für die Müllabfuhrgebühr sowie zur Überprüfung, ob der Behälter vollständig entleert wurde. Nähere Angaben über die Ausgestaltung der Wiegeeinrichtung ist aus dieser Druckschrift nicht zu entnehmen.

Bei einer aus DE-OS 34 47 648 bekannten Entleervorrichtung für Müllgefäße ist in die Aufnahmeeinrichtung an der Hubkipp-bzw. Kippvorrichtung eine Wiegeeinrichtung eingebaut. Auch bei dieser bekannten Vorrichtung kann das Wiegen des zu entleerenden Behälters und das Wiegen des entleerten Behälters nur in angehobener, ruhender Position vorgenommen werden.

Das bisher für den Wiegevorgang notwendige Anhalten der Hubbewegung und Absenkbewegung des Behälters bedingt jedoch den Mangel, daß einerseits durchaus beachtlicher Zeitverlust im Entleervorgang hingenommen werden muß und andererseits das Anhalten der Hub-bzw. Absenkbewegung und das Wiedereinsetzen der Hub-bzw. Absenkbewegung jedesmal erhebliche Schwingungen am Behälter und vor allem in der Entleervorrichtung hervorrufen. Diese Schwingungen erhöhen den Verschleiß. Außerdem wird durch das Anhalten und Wiedereinsetzen der Bewegungen auch der für den Entleervorgang erforderliche Energieaufwand erheblich erhöht.

Aufgabe der Erfindung ist es daher, eine Vorrichtung zum Entleeren von Behältern mit einbezogener Wiegeeinrichtung dahingehend wesentlich zu verbessern, daß "dynamisches Wiegen" anstelle von Wiegen in ruhender Position ermöglicht wird und dadurch das Anhalten und Wiederanfahren der Bewegungen im Entleervorgang mit den von ihnen verursachten Nachteilen und Mängeln entfallen. Zugleich soll die Entleervorrichtung auch hinsichtlich Betriebssicherheit, Widerstandsfähigkeit, einfachem Aufbau und einfacher Bedienungsweise der Wiegeeinrichtung verbessert werden.

Diese Aufgabe wird erfindungsgemäß dadurch gelöst, daß der Kraftaufnehmer der Wiegeeinrichtung an einem solchen Element der Einschüttvorrichtung angeordnet ist, das direkt oder über eines der Zwischenglieder mit dem festen Träger verbunden ist und daß die Anzeige- und/oder Registriereinrichtung eine Steuer-und Registriereinrichtungen enthalten, die dazu ausgebildet oder einstellbar ist, daß sie aus den während des gesamten ununterbrochenen Ablaufs des Entleerungsvorganges vom Kraftaufnehmer ständig zugeführten Meßwerten diejenigen auswertet, die innerhalb der Hubphase bzw. der Absenkphase liegen.

Durch die Erfindung wird erreicht, daß die Bewegungen der Einschüttvorrichtung während des Entleervorganges flüssig ablaufen. Der Kraftaufnehmer kann während des gesamten Bewegungsablaufes eingeschaltet bleiben, Es entfällt die bei einer Vorrichtung nach DE-OS 34 47 684 unumgängliche Notwendigkeit, den Kraftaufnehmer vor dem Wiegevorgang zu entriegeln und nach dem Wiegevorgang wieder zu verriegeln, und damit auch die Gefahr, daß der Kraftaufnehmer beschädigt werden könnte, falls das Verriegeln nach dem Wiegevorgang unterbleibt. Es hat sich gezeigt, daß die Möglichkeit des flüssig durchlaufenden Betriebs der Einschüttvorrichtung nur dann besteht, wenn der Kraftaufnehmer an gegen das Auftreten von Schwingungen weitgehend geschützter Stelle angeordnet ist. Erfindungsgemäß erfolgt dies dadurch, daß der Kraftaufnehmer der Wiegeeinrichtung an einem solchen Element anzuordnen ist, das direkt oder über ein fest angebrachtes Zwischenglied mit dem festen Träger der Einschüttvorrichtung verbunden ist. Auf diese Weise wird erreicht, daß die vom Kraftaufnehmer aufgenommene Schwingungskomponente ausreichend gering ist, um sie für die Auswertung des vom Kraftaufnehmer abgegebenen Meßwertes bzw. Meßsignals in einer in der Anzeige- und/oder Registriereinrichtung vorgesehenen Steuer- und Recheneinrichtung auswerten zu können. Außerdem liegt der Erfindung die Erkenntnis zugrunde, daß die an einer erfindungsgemäßen Entleervorrichtung auftretende Schwingungen zeitlich schwankende Amplituden haben, so daß für den Wiegevorgang günstige Zeitabschnitte im Verlauf des Entleervorganges bestehen. Erfindungsgemäß werden deshalb die ständig vom Kraftaufnehmer kommenden Meßwerte in der Steuer- und Recheneinrichtung nur innerhalb dieser für den Wiegevorgang günstigen Zeitabschnitte ausgewertet und im übrigen unbeachtet gelassen. Diese für den Wiegevorgang günstigen Zeitabschnitte können von Entleervorrichtung zu Entleervorrichtung verschieden liegen. Sie können aber durch entsprechende Anpassung der Steuer- und Recheneinrichtung in einfacher Weise eingestellt werden.

In besonders vorteilhafter Ausführungsform der Erfindung ist die Steuer- und Recheneinrichtung zur Meßwerteauswahl innerhalb eines eingestellten oder einstellbaren Zeitabschnittes, ausgehend von der Übernahme eines Steuersignals, ausgebildet und dazu an einen in die Steuerungseinrichtungen der Einschüttvorrichtung eingesetzten, ein Steuersignal im Anfangsstadium des Entleervorganges abgebenden Signalgeber angeschlossen. Dieser Signalgeber kann mit der für die Einleitung eines Entleervorganges vorzunehmenden Betätigung der Steuerungseinrichtungen der Einschüttvorrichtung in Gang gesetzt werden und über ein ggf. einstellbares Zeitglied ein die Steuer- und Recheneinrichtung wirksam schaltendes Steuersignal abgeben, sobald der für den Wiegevorgang günstige Zeitabschnitt im Anfangsstadium des Entleervorganges erreicht ist. Hierdurch wird der Meßzeitpunkt bzw. der Meßzeitraum für den Wiegevorgang eindeutig und reproduzierbar festegelegt. Die Länge des Meßzeitraums kann an dem Signalgeber oder auch an der Steuer- und Recheneinrichtung selbst eingerichtet oder einstellbar sein. Man erhält dadurch ein zeitliches Taktfenster, das die Ausnutzung des wirksamsten und günstigsten zeitlichen Bereiches innerhalb des Entleervorganges für den Wiegevorgang gewährleistet, und innerhalb dessen die Auswertung stattfindet.

Will man auch den entleerten Behälter wiegen, so läßt sich ein zweites derartiges Taktfenster dadurch einrichten, daß die Steuer- und Recheneinrichtung an einen Signalgeber angeschlossen wird, der außer der oben erläuterten ersten Abgabe eines Steuersignals zugleich auch im Anfangsstadium der Rückwärtsbewegung des entleerten Behälters ein weiteres Steuersignal abgibt. Eine andere Möglichkeit für die Erzeugung zweier Taktfenster besteht im Rahmen der Erfindung darin, daß die Steuer- und Recheneinrichtung an zwei Signalgeber angeschlossen ist, von denen der eine im Anfangsstadium des Entleervorganges und der zweite im Anfangsstadium der Rückwärtsbewegung des entleerten Behälters anspricht.

Zusätzlich zu der Schaffung solcher Taktfenster kann im Rahmen der Erfindung die nachteilige Wirkung von Schwingungen noch dadurch wesentlich vermindert werden, daß die Steuer- und Recheneinrichtung ein Tiefpaßfilter für die von dem Kraftaufnehmer zugeführten Meßwerte enthält. Ein solches Tiefpaßfilter läßt sich anhand der Schwingungseigenschaften der Hubkipp- oder Kippvorrichtung und deren Teile sowie anhand der gewünschten Schwingungsdämpfung ohne weiteres errechnen und auslegen.

Eine weitere Möglichkeit zur Minderung der Schwingungen und deren für den Wiegevorgang nachteiligen Folgen besteht darin, daß in demjenigen Kraftweg zwischen der Hubkipp- oder Kippvorrichtung und dem festen Träger, in welchem der Kraftaufnehmer der Wiegeeinrichtung angeordnet ist, zusätzliche Dämpfungs- und Pufferungselemente vorgesehen sind. Schließlich kann auch ein zusätzlicher Kraftaufnehmer für die Wiegeeinrichtung an einem anderen Element oder an im Kraftweg getrennter Stelle desselben Elements des Hubkipp- oder Kippvorrichtung angebracht sein, wobei sämtliche Kraftaufnehmer an einen in der Anzeige- und/oder Registriereinrichtung vorgesehenen, zum Vergleichen der ihm gleichzeitig zugeführten Meßwerte ausgebildeten Rechner angeschlossen sind. Da die an verschiedenen Elementen oder an verschiedenen Stellen eines Elementes angesetzten Kraftaufnehmer grundsätzlich gleiche Meßwerte liefern, die aber mit stark voneinander verschiedenen Schwingungskomponenten überlagert sind, lassen sich durch einen solchen vergleichen den Rechner die die eigentlichen Meßwerte überlagernden Schwingungskomponenten eliminieren.

In vorteilhafter Weiterbildung und Verbesserung der Erfindung sollen auch sich durch Neigungsstellung der Einschüttvorrichtung ergebende Verfälschungen des Meßergebnisses behoben werden, während sich durch unterschiedliche Schwerpunktlage des zu entleerenden Behälters ergebende Verfälschungen des Meßergebnisses als unbedeutend herausgestallt haben. Bei Müllfahrzeugen kann eine solche Veränderung der Neigungsstellung der Einschüttvorrichtung dadurch eintreten, daß sich mit zunehmendem Beladungszustand des Sammelbehälters das Fahrzeug sich an der Hinterachse stärker in seiner FEderung absenkt. Eine noch stärkere Veränderung der Neigungsstellung der Einschüttvorrichtung ergibt sich, wenn ein Müllfahrzeug auf abschüssiger Straße steht. Wenn im einen oder anderen Anwendungsfall solche Verfälschung der Meßergebnisse aufgrund Veränderung der Neigungsstellung der Einschüttvorrichtung vorgenommen werden soll, empfiehlt es sich im Rahmen der Erfindung, die Steuer- und Recheneinrichtung zur Korrektur der Meßwerte aufgrund von Veränderungen in der Neigungsstellung der Einschüttvorrichtung auszubilden und dazu an Einrichtungen zur Messung der augenblicklichen Neigungsstellung anzuschließen.

In einer bevorzugten Ausführungsform der Erfindung, bei der die Antriebseinrichtung eine sich einseitig direkt oder über ein fest angebrachtes Zwischenglied am festen Träger abstützende, mit Druckmittel betriebene Zylinder-Kolbenanordnung enthält, ist erfindungsgemäß der Kraftaufnehmer im Bereich eines Lagerauges dieser Zylinder-Kolben-Anordnung vorzugsweise des dem festen Träger zugewandten Lagerauges, angebracht. Es können jedoch auch im Bereich beider Lageraugen der Zylinder-Kolben-Anordnung je ein Kraftaufnehmer für die Wiegeeinrichtung angebracht sein. Der Kraftaufnehmer ist in dieser Ausführungsform der Erfindung in eine Bohrung eingesetzt, die hierzu in dem das jeweilige Lagerauge bildende Ende des Zylinders und/oder der Kobenstange angebracht ist. Der Kraftaufnehmer kann in dieser Ausführungsform der Erfindung auch an dem ein Lagerauge bildenden, am festen Träger oder einem festen Zwischenglied angebrachten Abstützelement für die Zylinder-Kolben-Anordnung angebracht, beispielsweise in eine hierzu dem Abstützelement angebrachte Bohrung, eingesetzt sein. In dieser Ausführungsform der Erfindung ist es von besonderem Vorteil, das für die Auswertung der von dem Kraftaufnehmer abgegebenen Meßwerte vorgesehene Taktfenster auf die Wirkungsrichtung der Zylinder-Kolben-Anordnung abzustimmen. Hierzu können erfindungsgemäß die Anzeige- und/oder Registriereinrichtungen eine zeitlich gesteuerte Steuer- und Recheneinrichtung enthalten, die nur die in denjenigen Zeitabschnitten vom Kraftaufnehmer kommenden Meßwerte zur Auswertung freigibt, in welchen die Zylinder-Kolben-Anordnung praktisch vertikal gerichtete Hubkraft auf den Behälter ausübt. Diese vertikal gerichtete Hubkraft kann einerseits zum Heben des Behälters und andererseits zum Abstützen der Absenkbewegung des Behälters also während des Hubvorganges und während des Absenkvorganges ausgeübt werden.

In einer anderen Ausführungsform der Erfindung, bei der die Hubkipp- oder Kippvorrichtung eine direkt oder über ein festes Zwischenglied (Zwischenrahmen) am festen Träger gelagerte Schwenkwelle enthält, kann erfindungsgemäß an der Lagerungseinrichtung der Schwenkwelle ein die vertikale Komponente der von der Schwenkwelle auf den festen Träger übertragenen Last messender Kraftaufnehmer vorgesehen, vorzugsweise in eine dazu in dieser Lagerungseinrichtung angebrachte Bohrung eingesetzt sein.

Eine weitere Ausführungsform der Erfindung, bei der die Einschüttvorrichtung einen Zwischenrahmen als Zwischenglied zu begrenzt vertikal beweglicher Anbringung an den festen Träger bildenden Aufbauteilen eines Sammelbehälters, z.B. an einem Müllfahrzeug, aufweist, ist dieser Zwischenrahmen auf Kraftaufnehmern ruhend an den Aufbauteilen des Sammelbehälters angebracht. Es wird in dieser Ausführungsform der Erfindung die von dem Zwischenrahmen auf die Aufbauteile des Sammelbehälters übertragene Last gemessen, wobei das Gewicht des Behälters die Differenz dieser augenblicklich übertragenen Last von einer durch die Einschüttvorrichtung erzeugten Grundlast ist. Sicherlich stellt es einen gewissen Mangel dar, daß die in jedem Fall mitgemessene Grundlast größer als die dem Behätlergewicht entsprechende Differenz von augenblicklicher Last und Grundlast ist. Andererseits ist in dieser Ausführungsform der Erfindung vorteilhaft, daß die so gewonnenen Meßwerte der Kraftaufnehmer praktisch frei von störenden Schwingungskomponenten sind bzw. der Einfluß störender Schwingungskomponenten besonders leicht und wirksam behoben werden kann. So kann in dieser Ausführungsform der Erfindung der Zwischenrahmen über Schwingmetallelemente an den den festen Träger bildenden Aufbauteilen des Sammelbehälters angebracht sein. Es ist auch möglich, den Zwischenrahmen über Gelenkhebel an den den festen Träger bildenden Aufbauteilen des Sammelbehälters anzubringen, wobei es zu dieser Möglichkeit noch vorteilhaft ist, den Gelenkhebeln zwischen dem Zwischenrahmen und den Aufbauteilen des Sammelbehälters wirksame mechanische Dämpfungs- und Pufferungselemente beizugeben. Da in dieser Ausführungsform der Erfindung praktisch das gesamte Gewicht der Einschüttvorrichtung auf den Kraftaufnehmern ruht, empfiehlt es sich dafür Sorge zu tragen, daß die Kraftaufnehmer in solchen Zeiträumen, in welchen keine Entleerung von Behältern vorgenommen wird, vom Gewicht der Einschüttvorrichtung zu entlasten. Solche Zeiträume sind beispielsweise Transportzeiten, in denen ein Müllfahrzeug zur Einsatzstelle oder nach vollständiger Beladung von der Einsatzstelle zur Deponie und zurück gefahren wird. Insbesondere beim Fahren von Müllfahrzeugen erscheint solche Entlastung wichtig, um das Ausüben von Stößen auf die Kraftaufnehmer zu vermeiden. Eine solche Entlastung kann im Rahmen der Erfindung dadurch vorgenommen werden, daß der Zwischnrahmen über einen Feststeller an den den festen Träger bildenden Aufbauteilen des Sammelbehälters in einer Stellung verriegelbar ist, in welcher die Kraftaufnehmer vom Gewicht der Einschüttvorrichtung entlastet sind. Dieser Feststeller kann dabei mechanisch, hydraulisch, pneumatisch oder elektromechanisch betätigbar sein.

Ausführungsbeispiele der Erfindung werden im folgenden anhand der Zeichnung näher erläutert. Es zeigen:
- Fig. 1: ein Müllfahrzeug mit einer erfindungsgemäß ausslatteten Entleervorrichtung in perspektivischer Darstellung von schräg hinten;
- Fig. 2: die Rückansicht eines Müllfahrzeugs in abgewandelter Ausführungsform mit einer erfindungsgemäß ausgestatteten Entleervorrichtung in Form einer an einem Zwischenrahmen angebrachten Kippvorrichtung;
- Fig. 3: eine Seitenansicht einer dritten Ausführungsform einer erfindungsgemäß ausgestatteten Entleervorrichtung in Form einer an einem Zwischenrahmen angebrachten Hubkippvorrichtung mit abgebrochener Darstellung des Sammelbehälters;
- Fig. 4: eine abgewandelte Ausführungsform der erfindungsgemäßen Vorrichtung in entsprechender Darstellungsweise wie Fig. 3;
- Fig. 5: den oberen Endbereich einer Zylinder-Kolben-Anordnung in der Vorrichtung gemäß Fig. 4 in vergrößerter Darstellung;
- Fig. 6: eine weitere Ausführungsform der Erfindung in entsprechender Darstellungsweise wie Fig. 3;
- Fig. 7: eine weitere Ausführungsform der Erfindung in Darstellung der Schwenkachse und deren Lagerung;
- Fig. 8: ein Blockschema der erfindungsgemäßen Vorrichtung und
- Fig. 9: einen mittels eines Tiefpaßfilters von der Schwingungskomponente befreiten Meßwertschrieb des Kraftaufnehmers in einer Vorrichtung nach Fig. 4.

Im Beispiel der Figur 1 ist ein Müllfahrzeug 10 mit einem Sammelbehälter 11 ausgestattet.
An der Rückwand 13 des Sammelbehälters 11 ist eine Einschüttöffnung 12 gebildet, die von einem Zwischenrahmen 14 umgeben ist. Dieser Zwischenrahmen 14 trägt die in diesem Beispiel als Hubkippvorrichtung ausgebildete Entleervorrichtung 15. Die Entleervorrichtung 15 ist in diesem Fall mit einem Hubkipprahmen 35 ausgestattet, der an seinem oberen Teil einen sich quer über die Breite der Einschüttöffnung 12 erstreckenden Trägerbalken zum Einhängen der zu entleerenden Müllgefässe aufweist und mittels Zylinder-Kolben-Aggregate 32 in eine obere Hubstellung anhebbar ist.

Der Zwischenrahmen 14 ist mittels Schwingmetallelementen 16 begrenzt vertikal beweglich an der Rückwand 13 des Sammelbehälters 11 angebracht und sitzt mit seiner Unterkante auf nicht dargestellten Kraftaufnehmern (wie sie deutlicher in Figur 2 erkennbar sind).

Figur 2 zeigt die rückwärtige Ansicht eines Müllfahrzeugs 10 mit abgewandelter Einschüttvorrichtung 15. Auch in diesem Beispiel ist die Einschüttöffnung 12 des Sammelbehälters 11 von einem Zwischenrahmen 14 umgeben. Der Zwischenrahmen 14 trägt auch in diesem Beispiel die Einschüttvorrichtung 15 und ist über Schwingmetalle 16 mit dem Sammelbehälter 11 verbunden. Der Zwischenrahmen 14 ruht in seiner unteren Endlage auf Kraftaufnehmern 17, die unterhalb der Unterkante des Zwischenrahmens 14 fest an der Rückwand 13 angeordnet sind. Die Kraftaufnehmer 17 sind über elektrische Leitungen 18 an ein Anzeigegerät 19 angeschlossen, das eine Steuer- und Recheneinrichtung 29 enthält, um die von den Kraftaufnehmern 17 kommenden Meßwerte auf das Anzeigegerät 19 und eine an dieses angeschlossene Registriereinrichtung zu übermitteln. Diese Einrichtungen sind so geeicht, daß die von den Kraftaufnehmern 17 kommenden Meßwerte in gewählten Gewichtseinheiten angezeigt und registriert werden. Wie in Verbindung mit Figur 8 erläutert wird, kann das Anzeigegerät 19 ein elektrisches Tiefpaßfilter enthalten, das die aufgrund von mechanischen Schwingungen am Zwischenrahmen 14 in den Meßwerten der Kraftaufnehmer 17 auftretenden elektrischen Schwingungen eliminiert und dadurch Fehler in der Gewichtsanzeige bzw. Gewichtsregistrierung ausschließt oder zumindest wesentlich vermindert.

Die Kraftaufnehmer 17 sind im Beispiel der Figuren 1 bis 3 so eingerichtet, daß die durch das Anheben des Behälters am Zwischenrahmen 14 auftretende erhöhte Last in einen Meßwert für das entsprechende Behältergewicht umgewandelt und angezeigt wird.

Dabei ist es wichtig, daß nur die vertikal wirksame Kraft in die Kraftaufnehmer 17 eingeht. Deshalb ist in den Beispielen nach Figur 1 bis 3 der schwimmend am Sammelbehälter 11 angebrachte Zwischenrahmen 14 über Führungslaschen 20 so am Sammelbehälter 11 gehalten, daß er im wesentlichen lediglich vertikale Bewegungen ausführen kann. Die Führungslaschen 20 sind ihrerseits am Sammelbehälter 11 in Gleitbahnen 21 gelagert und über eine schräg anlaufende Fläche 22 mit einer konvergierenden Fläche 23 des Zwischenrahmens 14 in Eingriff.

Mit Hilfe eines Antriebes 24 kann der Zwischenrahmen 14 über die Flächen 22, 23 angehoben werden, damit die Kraftaufnehmer 17 für den allgemeinen Fahrbetrieb des Müllfahrzeugs 10 entlastet werden. Gleichzeitig wird mit den Führungslaschen 20, die in einem Teilbereich als Feststeller 25 ausgebildet sind, der Zwischenrahmen 14 am Sammelbehälter 11 verriegelt.

Gemäß Figur 3 ist anstatt der Verbindung des Zwischenrahmens 14 zum Sammelbehälter 11 über Schwingmetalle eine Verbindung über Gelenkhebel 26 vorgesehen. In diesem Fall sind vorteilhaft zusätzlich zu den Führungslaschen 20 obere Anschläge 27 und untere Anschläge 28 vorgesehen, welche die gegenüber der Anbringung mittels Schwingmetall größere Beweglichkeit des Zwischenrahmens in vertikaler Richtung begrenzen. Die Anschläge 27 und 28 werden vor allem dann wirksam, wenn die Verriegelung des Zwischenrahmens 14 über die Führungslaschen 20 durch Störung ausfällt oder bei kurzen Fahrstrecken zwischen den einzelnen Entleervorgängen nicht betätigt wird.

Da die Meßstrecke der Kraftaufnehmer 17 nur Bruchteile von Millimetern beträgt, ist die Bewegung des Zwischenrahmens 14 insgesamt entsprechend zu begrenzen, um unnötigem Verschleiß im rauhen Betrieb der Müllabfuhr vorzubeugen.

Auch im Beispiel der Figur 2 geschieht die Entlastung der Kraftaufnehmer 17 grundsätzlich über die mit Antrieben 24 versehenen Führungslaschen 20.

Die Anzahl der Kraftaufnehmer 17 je Vorrichtung ist entsprechend der Art und Größe der jeweiligen Vorrichtung zu wählen. Es kann durchaus ein einziger Kraftaufnehmer ausreichend sein. Es kann auch entgegen dem gezeigten Beispiel vorteilhaft sein, die Anbringung des Zwischenrahmens 14 am Sammelbehälter 11 so auszubilden, daß z.B. erst am Ende des Hubweges eine Verriegelung gelöst wird, und damit für einen kurzen Zeitraum der Zwischenrahmen 14 für schwimmende Lagerung freigegeben wird, um diesen kurzen Zeitraum in Art eines Taktfensters zur Feststellung des Behältergewichts zu nutzen. Dieser Vorgang liesse sich separat auch zwangsweise durch die Hebelanordnung der Einschüttvorrichtung 15 steuern.

Im Beispiel der Figuren 4 und 5 ist eine Einschüttvorrichtung 15 mit Hubkippvorrichtung 31 vorgesehen. Diese Hubkippvorrichtung 31 enthält ein Zylinder-Kolben-Aggregat 32, das die Kraft sowohl für den Hubvorgang als auch für den Kippvorgang liefert. Es könnte aber auch ein Zylinder-Kolben-Aggregat nur für den Hubvorgang und ein gesonderter Druckmittelmotor für den Kippvorgang vorgesehen sein.

Im Beispiel der Figuren 4 und 5 ist in die Rückwand 13 des Sammelbehälters 11 ein die Einschüttvorrichtung 15 tragender Zwischenrahmen 14 fest eingesetzt. Dieser Zwischenrahmen 14 trägt einerseits die Schwenkachse 33 mit Schwenkarm 34 und Hubkippgestell 35, das mittels einer Viergelenkführung am Schwenkarm 34 angebracht ist. Das für die Hub- und Kippbewegung vorgesehene Zylinder-Kolben-Aggregat 32 ist dabei zwischen ein am Zwischenrahmen 14 fest angebrachtes Lagerauge 36 und einen Betätigungsarm 37 der Viergelenkführung eingesetzt und zwar mit ihrem Zylinderauge 38 an das feste Lagerauge 36 und mit einem Kolbenauge 39 an den Betätigungshebel 37 angelenkt.

Wie die Figuren 4 und 5 zeigen, ist im Zylinderauge 38 eine Bohrung 40 angebracht, in die ein Kraftaufnehmer 17 eingesetzt ist. Dieser Kraftaufnehmer 17 nimmt die vom Zylinder-Kolben-Aggregat 32 entwickelte axiale Kraft auf und erzeugt hiervon einen Meßwert, der über elektrische Leitungen 18 auf das Anzeige- und Registriergerät 19, und zwar über dessen Steuer- und Recheneinrichtung 29 übertragen wird. Wie Figur 5 im einzelnen zeigt, ist der Kraftaufnehmer 17 in diesem Beispiel stabförmig ausgebildet und erstreckt sich in der Bohrung 40 bis in den Bereich der Mittelachse 41 des Zylinders und des Zylinderauges 38.

Aus Figur 4 ist ferner erkennbar, daß anstelle von oder zusätzlich zu der Anbringung des Kraftaufnehmers 17 im Zylinderauge 38 auch ein Kraftaufnehmer 17 im Auge 39 der Kolbenstange angebracht sein kann. Im Hinblick auf die größere Nähe des Zylinderauges 38 zu den feststehenden Vorrichtungsteilen, nämlich dem Zwischenrahmen 14 und der Rückwand 13 im Kraftweg und im Hinblick auf die leichtere Führungsmöglichkeit für die elektrischen Leitungen 18, wird die Anbringung des Kraftaufnehmers 17 im Zylinderauge 38 zu bevorzugen sein.

Sowohl bei Anordnung im Zylinderauge 38 als auch bei Anordnung im Auge 39 der Kolbenstange wird der Kraftaufnehmer 17 entsprechend der vom Zylinder-Kolben-Aggregat 32 aufgebrachten Kraft im Sinne der in Figur 5 gezeigten Pfeile 42 mit Druck beaufschlagt.

Im Beispiel der Figur 6 wird von im wesentlichen gleichem Aufbau der Entleervorrichtung 15 wie im Beispiel der Figuren 4 und 5 ausgegangen. Jedoch ist in diesem Fall ein stabförmiger Kraftaufnehmer 17 in eine Bohrung 43 im festen Lagerauge 36 eingesetzt, mit welchem das Zylinder-Kolben-Aggregat 32 an den fest montierten Zwischenrahmen 14 angelenkt ist. Die Anbringung des Kraftaufnehmers 17 in dem festen Lagerauge 36 ist derart, daß der Stabförmige Kraftaufnehmer 17 wirksam in den Kraftweg zwischen der Lagerung des Zylinder-Kolben-Aggregats 32 und dem Zwischenrahmen 14 greift.

Auch im Beispiel der Figur 6 ist der Kraftaufnehmer 17 über elektrische Leitungen 18 mit dem Anzeigegerät 19 bzw. dessen Steuer- und Recheneinrichtung 29 verbunden.

Im Beispiel der Figur 7 ist die Einschüttvorrichtung 15 wiederum mit einem das Gewicht des zu entleerenden Behälters aufnehmenden Schwenkarm 34 versehen, der mit seiner Schwenkwelle 33 an einer Trägerplatte 44 am Zwischenrahmen 14 gelagert ist. Hierzu ist eine Lageranordnung 45 für die Schwenkwelle 33 fest mit der Trägerplatte 44 verbunden. In diese Lageranordnung ist vertikal unterhalb der Schwenkwelle 33 ein Kraftaufnehmer 17 eingesetzt, der in diesem Beispiel dosenartig mit axialer Wirkungsrichtung ausgebildet sein kann. Dieser Kraftaufnehmer 17 spricht somit auf die von der Schwenkwelle 33 auf die Lageranordnung 45 übertragene Last an. Diese Last ist wiederum abhängig vom Gewicht des direkt oder indirekt am Schwenkarm aufgenommenen Behälters. Der Kraftaufnehmer 17 gibt somit einen, vom Gewicht des am Schwenkarm 34 angebrachten Behälters abhängigen Meßwert über die elektrischen Leitungen 18 auf das Anzeigegerät 19 bzw. dessen Steuer- und Recheneinrichtung 29.

Im Beispiel nach Figur 8 wird ausgegangen von einem Grundaufbau, wie im Beispiel der Figur 3, d.h. Anbringung des Kraftaufnehmers 17 im Zylinderauge 38 des Zylinder-Kolben-Aggregats 32. Die von dem Kraftaufnehmer 17 kommenden elektrischen Leitungen 18 führen in diesem Beispiel innerhalb der Steuer- und Recheneinrichtung 29 zu einem elektrischen Tiefpaßfilter 46, in welchem elektrische Schwingungen von dem Meßwert eliminiert werden, wie sie durch in der Einschüttvorrichtung 15 auftretende mechanische Schwingungen hervorgerufen werden können. Die Steuer- und Recheneinrichtung 29 ist ferner mit einem Steuerteil 47 ausgestattet, der an einen an der Druckmittel-Steuervorrichtung 48 des Zylinder-Kolben-Aggregats 32 angebrachten elektrischen Schalter angeschlossen ist. Sowohl der Steuerteil 47 als auch das elektrische Tiefpaßfilter 46 sind mit dem eigentlichen Rechnerteil 48 verbunden, in welchem die Höhe des vom Kraftaufnehmer 17 kommenden Meßwertes in geeichter Weise auf Gewichtseinheiten umgerechnet wird. Die Arbeitsweise ergibt sich dabei anhand von Figur 9 wie folgt:
Im Punkt "0" der Figur 9 beginnt durch Betätigung der Druckmittel-Steuervorrichtung 48 die vorzugsweise hydraulische Druckmittelbeaufschlagung des Zylinder-Kolben-Aggregats 32. Über den Zeitraum t₁ bewegt sich der Hubkiprahmen 35 (Figur 4) an das Müllgefäß 30 (Figur 4) heran, wobei der dabei auftretende Meßwert dem Gewicht des Hubkipprahmens 35 entspricht. Sobald der Hubkipprahmen 35 den zu entleerenden Behälter 30 erfaßt hat, kommt es zu einem steilen Anstieg des vom Kraftaufnehmer 17 auf die Steuer- und Recheneinrichtung 29 übertragenen Meßwertes, bis dieser dem Gesamtgewicht von Hubkipprahmen 35, Behälter und Behälterinhalt entspricht. Dieser erhöhte Meßwert liegt in der Zeit t₂ an, in welcher der zu entleerende Behälter 30 mit dem Hubkipprahmen bis in dessen oberste Stellung am Schwenkarm 34 angehoben wird. Es erfolgt dann ein Aufwärtsschwenken der Gesamtheit von Hubkipprahmen 35, Schwenkarm 34 und gefülltem Behälter 30. Hierdurch ist ein wesentlich erhöhter Kraftaufwand erforderlich, was sich durch den zweiten steilen Anstieg der Meßwertkurve der Figur 9 äußert. Das Maximum der Meßwertkurve der Figur 9 entspricht dann demjenigen Stadium in welchem der zu entleerende Behälter 30 in seine Entleerstellung gekippt ist, sich öffnet und den Behälterinhalt herausfallen läßt. Es kommt hierdurch zu einer Verminderung des Kraftaufwandes, was durch Abfall der Kurve in Figur 9 erkennbar ist. Ist der Behälter entleert, dann wird nach Ablauf einer Zeit t₃ die Druckmittelsteuervorrichtung 48 umgestellt und das Zylinder-Kolben-Aggregat 32 von seiner Druckmittelbeaufschlagung entlastet. Der Schwenkarm 34 schwenkt dann mit dem Hubkipprahmen 35 und dem entleerten Behälter 30 zurück, was durch den abfallenden Ast der Kurve in Figur 9 erkennbar ist. Wenn der Schwenkarm 34 seine untere Stellung erreicht hat, wird der Hubkipprahmen 35 mit dem angehängten entleerten Behälter 30 während eines Zeitraumes t₄ abgesenkt. Während dieses Zeitraumes t₄ liegt ein vom Kraftaufnehmer 17 kommender Meßwert an der dem Gewicht des Hubkipprahmens 35 und des entleerten Behälters 30 entspricht. Wird dann der Behälter auf dem Boden abgesetzt, so kommt es zu einem weiteren Abfall des Meßwertes. Der noch verbleibende Restwert entspricht dann nur noch dem Gewicht des Hubkipprahmens 35.

Dieser Verlauf der Meßwertkurve nach Figur 9 kann mit der Einrichtung nach Figur 8 in Zusammenwirken mit dem an der Druckmittel-Steuervorrichtung 48 angebrachten Schalter wie folgt für die Feststellung des Behältergewichtes bzw. des Gewichtes des Behälterinhalts benutzt werden:
Im Punkt "0" gemäß Figur 9 wird das im Steuerteil 47 enthaltene Zeitglied in Gang gesetzt, das dann über einen Zeitraum t₅ abläuft. Bei Ablauf dieses Zeitraumes t₅ wird der Rechenteil 48 aktiviert. Diese Aktivierung des Rechenteiles wird über einen Zeitraum t₆ aufrechterhalten, der somit ein Taktfenster bildet. Innerhalb dieses Taktfensters t₆ wird der anliegende Meßwert zur Feststellung des Gewichtes von Hubkipprahmen 35, Behälter 30 und Behälterinhalt ausgewertet und gespeichert. Mit dem Umschalten der Druckmittelsteuervorrichung 48 auf Druckentlastung bzw. Rückschwenkbetrieb wird ein weiteres Zeitglied in dem Steuerteil 47 in Gang gesetzt, das über einen Zeitraum t₇ abläuft und ein zweites Taktfenster t₈. Während dieses zweiten Taktfensters t₈ wird wiederum der Rechnerteil 48 aktiviert, um den anliegenden Meßwert in das Gewicht des Hubkipprahmens und des entleerten Behälters umzurechnen. Dieser zweite Meßwert bzw. dieser zweite,umgerechnete Gewichtswert wird von den aus dem Taktfenster t₆ herrührenden, gespeicherten Meßwert bzw. Gewichtswert abgezogen, so daß die sich ergebende Gewichtsdifferenz dem Gewicht des Behälterinhalts entspricht. Dieses Gewicht des Behälterinhaltes wird dem Anzeigegerät 19 und dem Registriergerät 49 zugeführt. Bei dieser Auswertungsweise wird allerdings in Kauf genommen, daß zwei mit Meßfehlern behaftete Meßwerte bzw. umgerechnete Gewichtswerte voneinander abgezogen werden, so daß ein relativ großer, relativer (prozentualer) Fehler zu erwarten ist. Dafür bietet aber diese Auswertungsweise den Vorteil, daß die vom Taragewicht des zu entleerenden Behälters 30 unabhängig ist. Wenn nur Behälter 30 mit gleichem Leergewicht zu entleeren sind, kann mit der Gewichtsfeststellung im Taktfenster t₆ allein das Gewicht des Behälterinhalts festgestellt werden, indem das bekannte Leergewicht des Behälters und das bekannte Gewicht des Hubkipprahmens von den festgestellten Gewichtswert abgezogen werden. Es ist dann ein etwas kleinerer, relativer Fehler (prozentualer Fehler) zu erwarten. Die Gewichtsfeststellung im zweiten Taktfenster t₈ kann sowohl bei der ersten als auch bei der zweiten Arbeitsweise auch zugleich für die Steuerungskontrolle herangezogen werden. Wird nämlich in dem Taktfenster t₈ noch hohes Gewicht festgestellt, so läßt dies darauf schließen, daß der Behälter 30 nicht vollständig entleert worden ist. Ein Vergleich im Taktfenster t₈ festgestellten Gewichtes mit einem zu erwartenden Gewicht von leeren Behältern und Hubkipprahmen kann dann zur Steuerung seines unmittelbar anschließenden erneuten Entleervorgangs desselben Behälters 30 benutzt werden, wenn die Differenz zwischen festgestelltem Gewicht und zu erwartendem Gewicht einen vorher festgelegten Wert überschreitet.

Wesentlich ist bei allen oben erörterten Arbeitsweisen, daß die Gewichtsfeststellung im Taktfenster t₆ bei laufendem, ununterbrochenem Hubvorgang, also während der Aufwärtsbewegung des Hubkipprahmens 35 mit dem zu entleerenden Behälter 30, und die Gewichtsfeststellung im Taktfenster t₈ bei laufendem, ununterbrochenem Absenkvorgang, d.h. während der Abwärtsbewegung des Hubkipprahmens 35 mit dem entleerten Behälter 30, erfolgen.

## Patentansprüche

1. Vorrichtung zum Entleeren von Behältern (30), insbesondere zum Entleeren von Müllbehältern in den Sammelbehälter (11) eines Müllfahrzeuges (10), mit einer Einschüttvorrichtung (15) ,bei der eine Hubkipp-oder Kippvorrichtung direkt oder über Zwischenglieder an einem an der Einschüttöffnung (12) oder am Einschüttrand vorgesehenen festen Träger (13) angebracht ist und Aufnahmeeinrichtungen für den zu entleerenden Behälter (30) sowie sich direkt oder über die Zwischenglieder am festen Träger (13) abstützende Antriebseinrichtungen vorgesehen sind und in die ferner ein Kraftaufnehmer (17) einer mit Anzeige- und/oder Registriereinrichtungen (19,49) ausgestatteten Wiegeeinrichtung für die Behälter (30) einbezogen ist,
dadurch gekennzeichnet,
daß der Kraftaufnehmer (17) der Wiegeeinrichtung an einem solchen Element der Einschüttvorrichtung (15) angeordnet ist, das direkt oder über eines der Zwischenglieder mit dem festen Träger (13) verbunden ist und
daß die Anzeige und/oder Registriereinrichtungen (19,49) eine Steuer-und Recheneinrichtung (29) enthalten, die dazu ausgebildet oder einstellbar ist, daß sie aus den während des gesamten, ununterbrochenen Ablaufs des Entleervorganges vom Kraftaufnehmer (17) ständig zugeführten Meßwerten diejenigen auswertet, die innerhalb der Hubphase bzw. der Absenkphase liegen.

2. Vorrichtung nach Anspruch 1, dadurch gekennzeichnet, daß die Steuer- und Recheneinrichtung (29) zur Meßwerteauswahl innerhalb eines eingestellten oder einstellbaren Zeitabschnittes, ausgehend von der Aufnahme eines Steuersignals, ausgebildet und dazu an einen in die Steuerungseinrichtungen (48) der Einschüttvorrichtung (15) eingesetzten, ein Steuersignal im Anfangsstadium des Entleervorganges abgebenden Signalgeber angeschlossen ist.

3. Vorrichtung nach Anspruch 2, dadurch gekennzeichnet, daß die Steuer- und Recheneinrichtung (29) an einen Signalgeber angeschlossen ist, der zusätzlich auch im Anfangsstadium der Rückwärtsbewegung des entleerten Behälters ein weiteres Steuersignal abgibt.

4. Vorrichtung nach Anspruch 2, dadurch gekennzeichnet, daß die Steuer- und Recheneinrichtung (29) an zwei Signalgeber angeschlossen ist, von denen der eine im Anfangsstadium des Entleervorganges und der zweite im Anfangsstadium der Rückwärtsbewegung des entleerten Behälters anspricht.

5. Vorrichtung nach Anspruch 1, dadurch gekennzeichnet, daß die Steuer- und Recheneinrichtung (29) ein Tiefpaßfilter (46) für die von dem Kraftaufnehmer (17) zugeführten Meßwerte enthält.

6. Vorrichtung nach einem der Ansprüche 1 bis 5, dadurch gekennzeichnet, daß in demjenigen Kraftweg zwischen der Einschüttvorrichtung (15) und dem festen Träger (13), in welchem der Kraftaufnehmer (17) der Wiegeeinrichtung angeordnet ist, zusätzliche Dämpfungs- und Pufferungselemente (16) vorgesehen sind.

7. Vorrichtung nach einem der Ansprüche 1 bis 6, dadurch gekennzeichnet, daß mindestens ein zusätzlicher Kraftaufnehmer (17) für die Wiegeeinrichtung an einem anderen Element oder an im Kraftweg getrennter Stelle desselben Elements der Einschüttvorrichtung (15) angebracht ist und sämtliche Kraftaufnehmer (17) an die in der Anzeige- und/oder Registriereinrichtung (19, 49) vorgesehene Steuer- und Recheneinrichtung (29) angeschlossen sind.

8. Vorrichtung nach einem der Ansprüche 1 bis 7, dadurch gekennzeichnet, daß die Steuer- und Recheneinrichtung (29) zur Korrektur der Meßwerte aufgrund von Veränderungen in der Neigungsstellung der Einschüttvorrichtung ausgebildet und dazu an Einrichtungen zur Messung dieser augenblicklichen Neigungsstellung angeschlossen ist.

9. Vorrichtung nach einem der Ansprüche 1 bis 8, dadurch gekennzeichnet, daß die Antriebseinrichtung der Einschüttvorrichtung (15) eine sich einseitig direkt oder über ein Zwischengl ied am festen Träger (13) abstützende, mit Druckmittel betriebene Zylinder-Kolben-Anordnung (32) enthält und der Kraftaufnehmer (17) im Bereich der Lagerung (36, 38; 39) dieser Zylinder-Kolben-Anordnung, vorzugsweise der dem festen Träger (13) zugewandten Lagerung (36, 48) angebracht ist.

10. Vorrichtung nach Anspruch 9, dadurch gekennzeichnet, daß im Bereich beider Lagerungen (36, 38; 39) der Zylinder-Kolben-Anordnung (32) je ein Kraftaufnehmer (17) für die Wiegeeinrichtung angebracht ist.

11. Vorrichtung nach Anspruch 9 oder 10, dadurch gekennzeichnet, daß der Kraftaufnehmer (17) in eine Bohrung (40) eingesetzt ist, die hierzu in dem das jeweilige Lagerauge (38) bildende Ende des Zylinders (32) und/oder der Kolbenstange (39) angebracht ist.

12. Vorrichtung nach Anspruch 9, dadurch gekennzeichnet, daß der Kraftaufnehmer (17) an dem ein Lagerauge bildenden, am festen Träger (13) oder einem Zwischenglied (14) angebrachten Abstützelement (35) für die Zylinder-Kolben-Anordnung (32) angebracht, beispielsweise in eine hierzu im Abstützelement (36) angebrachte Bohrung ein-gesetzt ist.

13. Vorrichtung nach einem der Ansprüche 9 bis 12, dadurch gekennzeichnet, daß die Anzeige- und/oder Registriereinrichtungen (19, 49) eine zeitlich gesteuerte Steuer- und Recheneinrichtung (29) enthalten, die nur die in denjenigen Zeitabschnitten vom Kraftaufnehmer (17) kommenden Meßwerte zur Auswertung freigibt, in welchen die Zylinder-Kolben-Anordnung (32) praktisch vertikal gerichtete Hubkraft auf den Behälter ausübt.

14. Vorrichtung nach einem der Ansprüche 1 bis 8, dadurch gekennzeichnet, daß die Einschüttvorrichtung (15) eine Hubkipp- oder Kippvorrichtung mit einer direkt oder über ein festes Zwischenglied (Zwischenrahmen 14) am festen Träger (13) gelagerte Schwenkwelle (33) enthält und an der Lagerungseinrichtung (45) dieser Schwenkwelle (33) der die vertikale Komponente der von der Schwenkwelle (33) auf den festen Träger (13) übertragenen Last messende Kraftaufnehmer (17) vorgesehen, vorzugsweise in eine dazu in dieser Lagerungseinrichtung (45) angebrachte Bohrung eingesetzt ist.

15. Vorrichtung nach einem der Ansprüche 1 bis 8, dadurch gekennzeichnet, daß die Einschüttvorrichtung ( 15 ) einen Zwischenrahmen ( 14 ) als Zwischenglied zur begrenzt vertikal beweglichen Anbringung an den festen Träger ( 13) bildenden Aufbauteilen eines Sammelbehälters ( 11 ), z.B. an einem Müllfahrzeug ( 10 ), aufweist und dieser Zwischenrahmen ( 14 ) auf Kraftaufnehmern (17 ) ruhend an den festen Träger ( 13 ) bildenden Aufbauteilen des Sammelbehälters ( 11) angebracht ist.

16. Vorrichtung nach Anspruch 15, dadurch gekennzeichnet, daß der Zwischenrahmen ( 14 ) über Schwingmetallelemente (16 ) an den den festen Träger ( 13 ) bildenden Aufbauteilen des Sammelbehälters ( 11 ) angebracht ist.

17. Vorrichtung nach Anspruch 15, dadurch gekennzeichnet, daß der Zwischenrahmen ( 14 ) über Gelenkhebel ( 26 ) an den den festen Träger ( 13 ) bildenden Aufbauteilen des Sammelbehälters ( 11 ) angebracht ist.

18. Vorrichtung nach Anspruch 17, dadurch gekennzeichnet, daß den Gelenkhebeln ( 26 ) zwischen dem Zwischenrahmen (14 ) und den den festen Träger ( 13) bildenden Aufbauteilen des Sammelbehälters (11 ) wirksame mechanische Dämpfungs- und Pufferelemente beigegeben sind.

19. Vorrichtung nach einem der Ansprüche 15 bis 18, dadurch gekennzeichnet, daß der Zwischenrahmen ( 14 ) über einen Feststeller ( 25 ) an den den festen Träger ( 13 ) bildenden Aufbauteilen des Sammelbehälters ( 11 ) in einer Stellung verriegelbar ist, in welcher die Kraftaufnehmer ( 17 ) vom Gewicht der Einschüttvorrichtung ( 15 ) entlastet sind.

20. Vorrichtung nach Anspruch 19, dadurch gekennzeichnet, daß der Feststeller ( 25) mechanisch, hydraulisch, pneumatisch oder elektromechanisch betätigbar ist.

## Claims

1. An apparatus for emptying containers (30), particularly for emptying refuse containers into the collecting container (11) of a refuse collection vehicle (10), with a dumping means (18), wherein a lifting- tilting or tilting device is mounted directly or through intermediate elements on a fixed bearer (13) provided at the dumping aperture (12) or dumping rim and in that means are provided to accommodate the container (10) which is to be emptied, together with drive means to be supported directly or through intermediate elements on the fixed bearer (13) and into which there is furthermore incorporated a force sensing device (17) of a weighing arrangement for the containers (30), which is equipped with display and/or recording means (19, 49), characterised in that the force sensing device (17) of the weighing arrangement is disposed on such an element of the dumping apparatus (15) as is connected directly or through one of the intermediate elements to the fixed bearer (30) and in that the display and/or recording means (19, 49) comprise a controlling and computing means (29) which is constructed or can be adjusted so that from the measured values constantly supplied by the force sensing means (17) during the entire uninterrupted progress of the emptying process evaluates those which lie within the lifting phase and lowering phase respectively.

2. An apparatus according to claim 1, characterised in that the controlling and computing means (29) is constructed for measured value selection within a preset or adjustable period of time starting from the sensing of a control signal, for which purpose it is connected to a signal transmitter incorporated into the control means (48) of the dumping apparatus (15) and which emits a control signal in the initial stage of the emptying process.

3. An apparatus according to claim 2, characterised in that the controlling and computing means (29) is connected to a signal transmitter which also emits a further control signal during the initial stage of the return movement of the emptied container.

4. An apparatus according to claim 2, characterised in that the controlling and computing means (29) is connected to two signal transmitters, one of which responds in the initial stage of the emptying process while the second responds in the initial stage of the return movement of the emptied container.

5. An apparatus according to claim 1, characterised in that the controlling and computing means (29) contains a low pass filter (46) for the measured values supplied by the force sensing device (17).

6. An apparatus according to one of claims 1 to 5, characterised in that in the force path between the dumping apparatus (15) and the fixed bearer (13) in which the force sensing device (17) of the weighing arrangement is disposed there are additional damping and buffer elements (16).

7. An apparatus according to one of claims 1 to 6, characterised in that at least one additional force sensing device (17) for the weighing arrangement is mounted on another element or at a location on the same element of the dumping device (15) which is separate from it in the path of force, all force sensing devices (17) being connected to the controlling and computing means (29) provided in the display and/or recording means (19, 49).

8. An apparatus according to one of claims 1 to 7, characterised in that the controlling and computing means (29) is constructed for correction of the measured values on the basis of changes in the angle of inclination of the dumping apparatus and is to this end connected to means of measuring this angle of inclination at any given moment.

9. An apparatus according to one of claims 1 to 8, characterised in that the drive means of the dumping apparatus (15) contains a cylinder-piston arrangement (32) operated by a pressurised medium and braced at one end directly or through an intermediate element on the fixed bearer (13), the force sensing device (17) being disposed in the region of the mounting (36, 38, 39) of this cylinder piston arrangement, preferably the mounting (36, 48) which is towards the fixed bearer (13).

10. An apparatus according to claim 9, characterised in that in the region of both mountings (36, 38, 39) of the cylinder piston arrangement (32) there is in each case a force sensing device (17) for the weighing arrangement.

11. An apparatus according to claim 9 or 10, characterised in that the force sensing device (17) is inserted into a bore (40) which for this purpose is provided in that end of the cylinder (32) and/or of the piston rod (39) which forms the relevant bearing lug (38).

12. An apparatus according to claim 9, characterised in that the force sensing device (17) is mounted on a bracing element (36) for the cylinder piston arrangement (32) which forms a bearing lug provided on the fixed bearer (13) or on an intermediate element (14), and is inserted for example into a bore provided for the purpose in the bracing element (36).

13. An apparatus according to one of claims 9 to 12, characterised in that the display and/or recording means (19, 49) contains a time-controlled controlling and computing means (29) which only releases for evaluation those measured values which emerge from the force sensing device (17) during those portions of time when the cylinder-piston arrangement (32) exerts a virtually vertically directed lifting force on the container.

14. An apparatus according to one of claims 1 to 8, characterised in that the dumping apparatus (15) contains a lifting-tipping or tipping apparatus with a pivoting shaft (33) mounted directly or through a fixed intermediate element (intermediate frame 14) on the fixed bearer (13) and in that on the bearing arrangement (45) of this pivot shaft (33) there is provided the force sensing device (17) which measures the vertical component of the load transmitted by the pivot shaft (33) to the fixed bearer (13), the force sensing device (17) preferably being inserted into a bore provided for the purpose in the bearing means (45).

15. An apparatus according to one of claims 1 to 8, characterised in that the dumping apparatus (15) comprises an intermediate frame (14) to serve as an intermediate element for limited vertically movable mounting on the fixed bearer (13) constituted by the superstructure of a collecting container (11), for example on a refuse collection vehicle (10), this intermediate frame (14) resting on force sensing devices (17) on the superstructure of the collecting container (11), the said superstructure parts forming the fixed bearer (13).

16. An apparatus according to claim 15, characterised in that the intermediate frame (14) is mounted on the superstructure parts of the collecting container (11) which form the fixed bearer (13) through rubber-bonded-to-metal elements (16).

17. An apparatus according to claim 15, characterised in that the intermediate frame (14) is mounted via articulating levers (26) on the superstructure parts of the collecting container (11) which form the fixed bearer (13).

18. An apparatus according to claim 17, characterised in that mechanical damping and buffer elements are included with the articulating levers (26) and are effective between the intermediate frame (14) and the superstructure parts of the collecting container (11) which form the fixed bearer (13).

19. An apparatus according to one of claims 15 to 18, characterised in that the intermediate frame (14) can be locked by fixing means (25) on the superstructure parts of the collecting container (11) which form the fixed bearer (13), and in a position in which the force sensing devices (17) are relieved of the weight of the dumping apparatus (15).

20. An apparatus according to claim 19, characterised in that the fixing means (25) can be actuated mechanically, hydraulically, pneumatically or electro-mechanically.

## Revendications

1. Dispositif pour vider des récipients (30), en particulier pour vider des poubelles dans la benne collectrice (11) d'un camion à ordures ménagères (10), comportant un dispositif de chargement (15), dans lequel un dispositif élévateur-culbuteur ou culbuteur est monté directement ou par des éléments intermédiaires sur un support fixe (13) prévu sur l'ouverture de chargement (12) ou sur le bord de chargement et des dispositifs de réception pour les poubelles (30) à vider ainsi que des dispositifs d'entraînement prenant appui sur le support fixe (13) directement ou par des éléments intermédiaires sont-prévus et dans lequel est incorporée, en outre, une boîte dynamométrique (17) d'un dispositif de pesage pour les poubelles (30), équipé de dispositifs afficheurs et/ou enregistreurs (19, 49),
caractérisé en ce
que la boîte dynamométrique (17) du dispositif de pesage est montée sur un élément du dispositif de chargement (15) qui est relié directement ou par un élément intermédiaire au support fixe (13), et
que les dispositifs afficheurs et/ou enregistreurs (19, 49) comprennent un dispositif de commande et de calcul (29) qui est conçu ou peut être réglé pour exploiter, pami les valeurs de mesure constamment fournies par la boîte dynamométrique (17) pendant l'ensemble du déroulement ininterrompu de l'opération de vidage, celles qui tombent dans la phase de montée ou d'abaissement.

2. Dispositif suivant la revendication 1, caractérisé en ce que le dispositif de commande et de calcul (29) est conçu pour sélectionner des valeurs de mesure dans un intervalle de temps réglé ou réglable, au départ de l'enregistrement d'un signal de commande, et est connecté à cet effet à un générateur de signaux produisant un signal de commande au stade initial de l'opération de vidage et installé dans les dispositifs de commande (48) du dispositif de chargement (15).

3. Dispositif suivant la revendication 2, caractérisé en ce que le dispositif de commande et de calcul (29) est connecté à un générateur de signaux qui fournit, en outre, un autre signal de commande également au stade initial du mouvement de retour de la poubelle vidée.

4. Dispositif suivant la revendication 2, caractérisé en ce que le dispositif de commande et de calcul (29) est connecté à deux générateurs de signaux dont l'un réagit au stade initial de l'opération de vidage et l'autre au stade initial du mouvement de retour de la poubelle vidée.

5. Dispositif suivant la revendication 1, caractérisé en ce que le dispositif de commande et de calcul (29) comprend un filtre passe-bas (46) pour les valeurs de mesure fournies par la boîte dynamométrique (17).

6. Dispositif suivant l'une quelconque des revendications 1 à 5, caractérisé en ce que dans le trajet des efforts entre le dispositif de chargement (15) et le support fixe (13), dans lequel la boîte dynamométrique (17) du dispositif de pesage est installée, des éléments d'amortissement et de tamponnage supplémentaires (16) sont prévus.

7. Dispositif suivant l'une quelconque des revendications 1 à 6, caractérisé en ce qu'au moins une boîte dynamométrique (17) supplémentaire pour le dispositif de pesage est montée sur un autre élément ou à un endroit séparé dans le trajet des efforts du même élément du dispositif de chargement (15) et toutes les boîtes dynamométriques (17) sont connectées au dispositif de commande et de calcul (29) prévu dans le dispositif afficheur et/ou enregistreur (19, 49).

8. Dispositif suivant l'une quelconque des revendications 1 à 7, caractérisé en ce que le dispositif de commande et de calcul (29) est conçu pour la correction des valeurs de mesure sur la base de variations de la position d'inclinaison du dispositif de chargement et est connecté à cet effet à des dispositifs pour la mesure de cette position d'inclinaison instantanée.

9. Dispositif suivant l'une quelconque des revendications 1 à 8, caractérisé en ce que le dispositif d'entraînement du dispositif de chargement (15) comprend un vérin à fluide sous pression (32) prenant appui d'un côté directement ou par un élément intermédiaire sur le support fixe (13) et la boîte dynamométrique (17) est installée dans la zone des articulations (36, 38, 39) de ce vérin, de préférence de l'articulation (36, 38) tournée vers le support fixe (13).

10. Dispositif suivant la revendication 9, caractérisé en ce qu'une boîte dynamométrique (17) pour le dispositif de pesage est chaque fois installée dans la zone des deux articulations (36, 38, 39) du vérin (32).

11. Dispositif suivant la revendication 9 ou 10, caractérisé en ce que la boîte dynamométrique (17) est insérée dans une forure (40) qui est ménagée à cet effet dans l'extrémité du vérin (32) et/ou de la tige de piston (39) formant l'oeil d'articulation (38) correspondant.

12. Dispositif suivant la revendication 9, caractérisé en ce que la boîte dynamométrique (17) montée sur l'élément de support (36) pour le vérin (32), formant un oeil d'articulation et fixé sur le support fixe (13) ou sur un élément intermédiaire (14), est insérée par exemple dans une forure ménagée à cet effet dans l'élément de support (36).

13. Dispositif suivant l'une quelconque des revendications 9 à 12, caractérisé en ce que les dispositifs afficheurs et/ou enregistreurs (19, 49) comprennent un dispositif de commande et de calcul (29) commandé dans le temps, qui ne libère pour l'exploitation que les valeurs de mesure arrivant de la boîte dynamométrique (17) dans les périodes dans lesquelles le vérin (32) exerce sur la poubelle une force de levée pratiquement verticale.

14. Dispositif suivant l'une quelconque des revendications 1 à 8, caractérisé en ce que le dispositif de chargement (15) comprend un dispositif élévateurculbuteur ou culbuteur comportant un arbre de pivotement (33) monté sur le support fixe (13) directement ou par un élément intermédiaire fixe [cadre intermédiaire (14)] et, au niveau du dispositif de tourillonnement (45) de cet arbre de pivotement (33), est prévue la boîte dynamométrique (17) mesurant les composantes verticales de la charge transmise par l'arbre de pivotement (33) au support fixe (13), cette boîte étant de préférence insérée dans une forure ménagée à cet effet dans ce dispositif de tourillonnement (45).

15. Dispositif suivant l'une quelconque des revendications 1 à 8, caractérisé en ce que le dispositif de chargement (15) comporte un cadre intermédiaire (14) en tant qu'élément intermédiaire en vue d'un montage verticalement mobile sur une distance limitée sur des éléments de structure d'une benne collectrice (11) formant le support fixe, par exemple sur un camion à ordures ménagères (10), et ce cadre intermédiaire (14) est monté sur des boîtes dynamométriques (17) reposant sur des éléments de structure de la benne collectrice (11) formant le support fixe (13).

16. Dispositif suivant la revendication 15, caractérisé en ce que le cadre intermédiaire (14) est monté par des éléments en métal-caoutchouc (16) sur les éléments de structure de la benne collectrice (11) formant le support fixe (13).

17. Dispositif suivant la revendication 15, caractérisé en ce que le cadre intermédiaire (14) est monté par des biellettes d'articulation (26) sur les éléments de structure de la benne collectrice (11) formant le support fixe (13).

18. Dispositif suivant la revendication 17, caractérisé en ce que des éléments d'amortissement et de tamponnage mécaniques efficaces sont ajoutés aux biellettes d'articulation (26) entre le cadre intermédiaire (14) et les éléments de structure de la benne collectrice (11) formant le support fixe (13).

19. Dispositif suivant l'une quelconque des revendications 15 à 18, caractérisé en ce que le cadre intermédiaire (14) peut être verrouillé par l'intermédiaire d'un dispositif d'arrêt (25) sur les éléments de structure de la benne collectrice (11) formant le support fixe (13) dans une position dans laquelle les boîtes dynamométriques (17) sont déchargées du poids du dispositif de chargement (15).

20. Dispositif suivant la revendication 19, caractérisé en ce que le dispositif d'arrêt (25) peut être actionné mécaniquement, hydrauliquement, pneumatiquement ou électromécaniquement.
